# EUROPÄISCHE PATENTSCHRIFT

(11) **EP 3 635 207 B1**
(45) Veröffentlichungstag und Bekanntmachung des Hinweises auf die Patenterteilung: **07.04.2021**
(21) Anmeldenummer: 18730673.3
(22) Anmeldetag: 01.06.2018
(51) Int. Cl.: E05D 7/04, E05D 7/12

(54) **SCHARNIER**
HINGE
CHARNIÈRE

(30) Priorität: 09.06.2017 DE 102017112767
(43) Veröffentlichungstag der Anmeldung: 15.04.2020
(73) Patentinhaber: Hettich-ONI GmbH & Co. KG, 32602 Vlotho (DE)
(72) Erfinder: SANDER, Felix, 32278 Kirchlengern (DE)
(74) Vertreter: Dantz, Jan Henning
(86) Internationale Anmeldenummer: PCT/EP2018/064446
(87) Internationale Veröffentlichungsnummer: WO 2018/224402

(56) Entgegenhaltungen:
- EP-A2- 1 128 012
- DE-U1- 8 530 987
- JP-A- H1 193 496
- JP-A- H03 183 882

## Beschreibung

Die vorliegende Erfindung betrifft ein Scharnier, insbesondere Mehrgelenkscharnier, nach dem Oberbegriff des Anspruches 1.

Die EP 2 176 486 B1 offenbart ein Scharnier, das eine an einem Korpus festlegbare Montageplatte aufweist, an der über ein Zwischenstück ein Seitenteil verstellbar gehalten ist, wobei hierfür zwei Verstellmechanismen vorgesehen sind. An dem Seitenteil ist dann ein Scharnierteil verschwenkbar gelagert, so dass die Ausrichtung einer an dem Scharnierteil gehaltenen Tür verstellt werden kann. Ein solcher Verstellmechanismus hat sich an sich bewährt, allerdings wird eine Vielzahl von Bauteilen genötigt.

In der JP H03 183882A und JP H11 93496A ist jeweils ein Scharnier offenbart, das eine Montageplatte, ein Zwischenstück und ein Seitenteil aufweist. An dem Seitenteil ist dann ein Scharnierteil verschwenkbar gelagert, wobei das Seitenteil verstellbar an dem Zwischenstück gehalten ist. Über einen zweiten Verstellmechanismen ist das Zwischenstück an der Montageplatte verstellbar gehalten.

Die EP 1 128 012 offenbart ein Scharnier, bei dem ein Scharnierarm an einem Zwischenstück über eine Schnecke verschiebbar und einen Gewindebolzen verschwenkbar gelagert ist, um eine Verstellung in zwei unterschiedliche Richtungen ausführen zu können.

DE 85 30 987 offenbart ein Möbelscharnier mit einer Grundplatte und einem Trägerarm. Der Trägerarm ist über eine Halteschraube justierbar an dem Trägerarm gehalten.

Die WO 2009/083152 offenbart ein Möbelscharnier mit zwei Beschlagsteilen, die relativ zueinander verschiebbar sind. Zudem ist ein Exzenter vorgesehen, der einerseits für eine Schiebebewegung sorgen kann und zudem durch den Einsatz eines elastisch verformbaren Klemmelementes auch eine gewisse Schwenkbewegung der Beschlagsteile ermöglicht. Durch das elastisch verformbare Klemmelement ist allerdings der Verstellweg begrenzt, und zudem können bei hohen Anpresskräften Beschädigungen entstehen.

Es ist daher Aufgabe der vorliegenden Erfindung, ein Scharnier zu schaffen, das mit einfachen Mitteln eine Verstellung eines Seitenteils relativ zu einer Montageplatte ermöglicht und zugleich schnell an einem Möbelkorpus montiert werden kann.

Diese Aufgabe wird mit einem Scharnier mit den Merkmalen des Anspruches 1 gelöst.

Bei dem erfindungsgemäßen Scharnier sind eine Montageplatte und ein über eine Tiefenverstellung und eine Höhenverstellung verstellbares Seitenteil vorgesehen, wobei das Seitenteil an der Montageplatte über ein Rastelement fixiert ist und mit einem verschiebbar in der Montageplatte gelagerten Bolzen verrastet ist. Dadurch kann das Seitenteil ohne die Vorsehung eines zusätzlichen Zwischenstückes verschiebbar an der Montageplatte und zusätzlich verschwenkbar gehalten werden, so dass mit wenigen Bauteilen eine Montage und eine entsprechende Verstellbewegung ausgeführt werden können. Durch das Rastelement lässt sich das Seitenteil auch besonders einfach montieren und insbesondere gegen ein Abheben von der Montageplatte sichern.

Vorzugsweise ist das Scharnier als Mehrgelenkscharnier ausgebildet, so dass das Seitenteil mit einem weiteren Scharnierteil, wie einem Scharniertopf, über mindestens vier Gelenke beweglich verbunden ist.

Das Rastelement, der Bolzen und das Seitenteil bilden vorzugsweise eine Einheit aus, welche an der Montageplatte verschiebbar gehalten ist.

Das Rastelement weist mindestens ein Hakenelement auf, das den Bolzen vorzugsweise teilweise umgreift, beispielsweise um mindestens100 bis 130°. Der Bolzen kann dabei in einer Ausnehmung, insbesondere einem Langloch, der Montageplatte angeordnet sein, so dass der Bolzen zusammen mit dem Seitenteil verschiebbar ist. Erfindungsgemäß ist das Seitenteil an dem Bolzen für eine Höhenverstellung drehbar gelagert, so dass der Bolzen sowohl für die Tiefenverstellung als auch für die Höhenverstellung genutzt wird.

Für eine effektive Montage ist das Rastelement an dem Seitenteil, insbesondere verschiebbar und/oder einseitig federbelastet, festgelegt, wobei hierfür an dem Rastelement Stege ausgebildet sein können, die zum Fixieren des Rastelements an dem Seitenteil in Öffnungen des Seitenteils eingesteckt sind. Auch andere Befestigungsmechaniken können eingesetzt werden, und optional kann das Rastelement auch integral mit dem Seitenteil ausgebildet sein.

In einer weiteren Ausgestaltung ist das Rastelement als U-förmiges Formteil ausgebildet, das an zwei Schenkeln ein Hakenelement aufweist, die den Bolzen jeweils hintergreifen und das Seitenteil gegen ein Abheben von der Montageplatte sichern.

Vorzugsweise sind die Schenkel des Rastelementes im verrasteten Zustand in einer Ausnehmung , insbesondere einer langlochartigen Ausnehmung, der Montageplatte angeordnet. Dies hat den Vorteil, dass das Scharnier möglichst kompakt und klein aufgebaut werden kann.

Für die Tiefenverstellung kann eine drehbare Schnecke vorgesehen sein, in die eine oder mehrere Vorsprünge eingreifen. Unter Schnecke wird dabei eine spiralförmig ausgebildete Nut verstanden. Die Schnecke kann dabei verliersicher in einer Öffnung des Seitenteils, insbesondere eingepresst, befestigt sein und die Vorsprünge an der Montageplatte vorzugsweise integral ausgebildet sein. Auch andere Tiefenverstellungen, wie Exzenter, können eingesetzt werden.

Die Höhenverstellung umfasst vorzugsweise einen Gewindebolzen, der in einer Öffnung des Seitenteils drehbar, aber axial unverschieblich gehalten ist, beispielsweise durch Einpressen an einer Öffnung. Die Höhenverstellung kann dabei mit einem Gewindeabschnitt an einer U-förmigen Aufnahme der Montageplatte in Eingriff stehen.

Als Höhenverstellung wird eine Auflagenverstellung des Seitenteils zur Montageplatte verstanden, wodurch sich der Abstand zwischen Seitenteil und Montageplatte vertikal zur Tiefenverstellungsrichtung verändern lässt.

Die Erfindung wird nachfolgend anhand eines Ausführungsbeispiels mit Bezug auf die beigefügten Zeichnungen näher erläutert. Es zeigen:
- Figuren 1A bis 1C: drei Ansichten eines erfindungsgemäßen Scharniers in einer montierten Position, teilweise im Schnitt;
- Figuren 2A bis 2C: mehrere Explosionsdarstellungen des erfindungsgemäßen Scharniers;
- Figuren 3A und 3B: zwei Ansichten des Scharniers bei der Montage;
- Figuren 4A und 4B: zwei Ansichten des Scharniers bei der Höhenverstellung;
- Figuren 5A und 5B: zwei Ansichten des Scharniers im Schnitt bei der Tiefenverstellung;
- Figuren 6A und 6B: zwei Ansichten des Scharniers bei der Tiefenverstellung, und
- Figuren 7A und 7B: zwei Ansichten des Scharnies im Schnitt.

Ein Scharnier 1 umfasst eine Montageplatte 2 und ein Seitenteil 3, die beispielsweise aus einem gebogenen Metallblech hergestellt sind. An dem Seitenteil 3 ist ein nicht dargestelltes Scharnierteil verschwenkbar gelagert, an dem beispielsweise eine Tür oder eine Klappe fixiert ist. Die Montageplatte 2 kann an einer Seitenwand eines Möbelkorpus oder an einem Haushaltsgerät fixiert sein. Um eine Tür oder Klappe in einer Schließposition auszurichten, ist das Seitenteil 3 über eine Tiefenverstellung 40 verschiebbar an der Montageplatte 2 und über eine Höhenverstellung 50 verschwenkbar an der Montageplatte 2 gelagert. Hierfür ist ein Bolzen 4 vorgesehen, der die Montageplatte 2 durchgereift und zur Lagerung des Seitenteils 3 dient.

In den Figuren 2A bis 2C ist das Scharnier 1 in verschiedenen Explosionsdarstellungen gezeigt.

Die Montageplatte 2 umfasst einen länglichen, im Querschnitt U-förmigen Körper, an dem seitlich zwei Arme 20 vorgesehen sind, die Öffnungen 21 für Befestigungsmittel aufweisen. Alternativ kann die Montageplatte 2 nur als länglicher Körper ausgeführt sein, wobei sich die Befestigungsmittel in dem länglichen Körper befinden, so dass die zwei Arme 20 entfallen können. In dem länglichen Körper ist an gegenüberliegenden Seiten jeweils eine Ausnehmung 22 ausgebildet, das von einem Bolzen 4 durchgriffen ist. Der Bolzen 4 weist dabei an gegenüberliegenden Seiten einen verdickten Endabschnitt 5 auf um eine Verliersicherung des Bolzens in Richtung dessen Längsachse zu bewirken. Die Montageplatte 2 umfasst ferner eine längliche U-förmige Aufnahme 25, die von einem Gewindebolzen der Höhenverstellung 50 durchgriffen ist. Ein Gewindeabschnitt der Höhenverstellung 50 steht dabei in Eingriff mit seitlichen Kanten an der U-förmigen Aufnahme 25, so dass durch Drehen des Gewindeabschnittes eine Verstellung des Seitenteils 3 relativ zu der Montageplatte 2 erfolgt. Dabei ist der Gewindebolzen der Höhenverstellung 50 über einen abgesetzten Zapfen 51 in dem Seitenteil 3 drehbar gelagert. Alternativ kann in dem Seitenteil 3 ein Gewinde vorgesehen sein, so dass z.B. ein abgesetzter Zapfen 51 in die U-förmige Aufnahme 25 der Montageplatte eingeschoben werden kann. Die Höhenverstellung 50, welche als Bolzen mit Außengewinde ausgebildet ist, ist an dem Seitenteil 3 drehbar, aber axial unverschieblich angeordnet, beispielswiese durch Einpressen der Höhenverstellung 50 in einer Öffnung des Seitenteils 3.

Zur Fixierung des Seitenteils 3 an der Montageplatte 2 ist ferner ein Rastelement 6 vorgesehen, das als U-förmiger Formkörper ausgebildet ist und an zwei gegenüberliegenden Schenkeln ein Hakenelement 7 aufweist, mit einer Aufnahme 8, in die der Bolzen 4 einfügbar ist. Ferner sind an dem Rastelement 6 seitlich hervorstehende Stege 9 ausgebildet, die in schlitzförmige Öffnungen 10 an zwei Schenkeln 31 des Seitenteils 3 oder der Montageplatte 2 einfügbar sind.

Das Seitenteil 3 ist als längliches, im Querschnitt U-förmiges Bauteil ausgebildet, das einen Quersteg 30 aufweist, in dem eine Öffnung 32 zum Einfügen einer Tiefenverstellung ausgebildet ist. An dem Quersteg 30 stehen zwei abgewinkelte Schenkel 31 hervor, die die Montageplatte 2 und dessen Langlöcher 22 zumindest teilweise umgreifen.

Um das Seitenteil 3 relativ zu der Montageplatte 2 verschieben zu können, ist eine Tiefenverstellung 40 vorgesehen, die als Schnecke ausgebildet ist und auf der zu der Montageplatte 2 gewandten Seite eine stegförmige Schnecke 41 aufweist. Auf der gegenüberliegenden Seite der Tiefenverstellung 40 ist ein Werkzeugkopf 42 vorgesehen, der von außen zugänglich ist. Die Tiefenverstellung 40 kann in die Öffnung 32 eingepresst sein, um darin drehbar, aber axial unverschieblich aufgenommen zu werden. Die zu der Montageplatte 2 gewandte Schnecke 41 steht in Eingriff mit einem oder mehreren Vorsprüngen 24, die an der Oberseite der Montageplatte 2 ausgebildet sind.

Für die Montage wird gemäß den Figuren 3A und 3B zunächst ein Bolzen der Höhenverstellung 50 in der Aufnahme 25 der Montageplatte 2 positioniert und zudem das Rastelement 6 zwischen dem Seitenteil 3 und der Montageplatte 2 verrastet. Durch entsprechende Anlaufschrägen an dem Hakenelement 7 wird das vorzugweise federbelastete Rastelement durch den Bolzen 4 relativ zum Seitenteil verschoben bzw. verdrängt. Sobald der Bolzen die Anlaufschräge verlässt rastet dieser in eine Aufnahme 8 an dem Hakenelement 7 ein. Eine Verschiebebewegung und / oder Größe des Langlochs 22 des Bolzens 4 kann dann durch Umbiegen einer Lasche 23 an der Ausnehmung 22 begrenzt werden, so dass der Schiebebereich für den Bolzen 4 nach der Montage des Seitenteils 3 reduziert ist und/oder der Bolzen 4 verliersicher in der Montagplatte gehalten wird. Alternativ kann der Bolzen 4 mit nur einem Endabschnitt versehen sein, so dass der Bolzen 4 in die Ausnehmung 22 eingesetzt werden kann. Nach dem Montagvorgang wird dann der zweite Endabschnitt z.B. durch vertaumeln erzeugt. Alternative Lösungen zur verliersicheren Befestigung des Bolzens 4 sind ebenfalls möglich, so dass die Lasche 23 entfallen kann.

In den Figuren 4A und 4B ist das Scharnier in einer montierten Position gezeigt, wobei in der Position der Figur 4A das Seitenteil 3 relativ flach auf der Montageplatte 2 angeordnet ist, und bei der Darstellung der Figur 4B über die Höhenverstellung 50 eine Verstellbewegung vorgenommen wurde, bei der das Seitenteil 3 um den Bolzen 4 verschwenkt wurde. Dadurch ist der Abstand des Seitenteils 3 senkrecht zum Boden der Montageplatte 2 einseitig größer geworden.

In den Figuren 5A und 5B sind zwei Schnittansichten gezeigt, die die Funktion der Tiefenverstellung 40 erkennen lassen. Die Tiefenverstellung 40 umfasst die nach unten hervorstehende Schnecke 41, die in Eingriff mit den Vorsprüngen 24 steht. Durch Drehen der Schnecke der Tiefenverstellung 40 kann somit die Einheit aus Rastelement 6, Bolzen 4 und Seitenteil 3 relativ zu der Montageplatte 2 verschoben werden. Während in Figur 5A der Bolzen 4 ganz links in dem Langloch 22 angeordnet ist, befindet sich dieser in Figur 5B ganz rechts und liegt an der umgebogenen Lasche 23 an. Durch die Verschiebebewegung des Seitenteils 3 wird auch die Höhenverstellung 50 in der Aufnahme 25 verschoben, wie dies aus den Figuren 6A und 6B erkennbar ist. Dennoch kann ein Gewindeabschnitt der Höhenverstellung 50 in Eingriff mit der U-förmigen Aufnahme 25 bleiben, so dass unabhängig von der Position des Seitenteils 3 relativ zu der Montageplatte 2 auch eine Höhenverstellung vorgenommen werden kann.

In den Figuren 7A und 7B sind zwei Schnittansichten gezeigt, die die Höhenverstellung 50 und die Tiefenverstellung 40 zeigen. Sowohl die Tiefenverstellung 40 als auch die Höhenverstellung 50 umfassen einen bolzenförmigen Abschnitt, der in einer Öffnung an dem Seitenteil 3 drehbar, aber axial unverschieblich angeordnet ist. Dies kann durch entsprechende Verformung des Seitenteils 3, beispielsweise durch Einpressen der Höhenverstellung 50 und der Tiefenverstellung 40, erfolgen.

In dem dargestellten Ausführungsbeispiel ist die Tiefenverstellung 40 durch eine Schnecke gebildet. Alternativ kann auch ein Exzenter oder ein anderer Verstellmechanismus eingesetzt werden. Zudem ist der Bolzen 4 verschiebbar an der Montageplatte 2 gehalten, und das Rastelement 6 an dem Seitenteil 3 festgelegt. Es ist natürlich auch möglich, in einer nicht erfindungsgemäßen Ausführungsform, an dem Seitenteil 3 den Bolzen vorzusehen und das Rastelement 6 verschiebbar an der Montageplatte 2 zu lagern.

### Bezugszeichenliste

- 1: Scharnier
- 2: Montageplatte
- 3: Seitenteil
- 4: Bolzen
- 5: Endabschnitt
- 6: Rastelement
- 7: Hakenelement
- 8: Aufnahme
- 9: Steg
- 10: Öffnung
- 20: Arm
- 21: Öffnung
- 22: Langloch
- 23: Lasche
- 24: Vorsprung
- 25: Aufnahme
- 30: Boden
- 31: Schenkel
- 32: Öffnung
- 40: Tiefenverstellung
- 41: Schnecke
- 42: Werkzeugkopf
- 50: Höhenverstellung
- 51: Zapfen

## Patentansprüche

1. Scharnier (1), insbesondere Mehrgelenkscharnier, mit einer an einem Korpus oder Tür festlegbaren Montageplatte (2) und einem an der Montageplatte (2) gehaltenen Seitenteil (3), an dem ein Scharnierteil verschwenkbar gelagert ist, wobei das Seitenteil (3) an der Montageplatte (2) in eine Längsrichtung über eine Tiefenverstellung (40) verschiebbar ist, und das Seitenteil (3) relativ zu der Montageplatte (2) durch eine Höhenverstellung (50) verschwenkbar ist, wobei das Seitenteil (3) an der Montageplatte (2) über ein Rastelement (6) fixiert ist und mit einem verschiebbar in der Montageplatte gelagerten Bolzen (4) verrastet ist, wobei das Rastelement (6) an dem Seitenteil, insbesondere verschiebbar und/oder einseitig federbelastet, festgelegt ist, **dadurch gekennzeichnet, dass** das Rastelement (6) mindestens ein den Bolzen (4) teilweise umgreifendes Hakenelement (7) aufweist und das Seitenteil (3) gegen ein Anheben von der Montageplatte (2) sichert, wobei das Seitenteil (3) um den Bolzen (4) für eine Höhenverstellung drehbar gelagert ist.

2. Scharnier nach Anspruch 1, **dadurch gekennzeichnet, dass** das Rastelement (6) und der Bolzen (4) mit dem Seitenteil (3) eine Einheit bilden, welche an der Montageplatte (2) verschiebbar gehalten ist.

3. Scharnier nach Anspruch 1 oder 2, **dadurch gekennzeichnet, dass** in der Montageplatte (2) eine Ausnehmung (22) vorgesehen ist, die von dem Bolzen (4) durchgriffen ist.

4. Scharnier nach Anspruch 1, **dadurch gekennzeichnet, dass** an dem Rastelement (6) Stege (9) ausgebildet sind, die zum Fixieren des Rastelements (6) an dem Seitenteil (3) in Öffnungen (10) an dem Seitenteil (3) eingesteckt sind.

5. Scharnier nach einem der vorhergehenden Ansprüche, **dadurch gekennzeichnet, dass** das Rastelement (6) als U-förmiges Formteil ausgebildet ist, das an zwei Schenkeln ein Hakenelement (7) aufweist, die den Bolzen (4) jeweils hintergreifen und das Seitenteil (3) gegen ein Anheben von der Montageplatte (2) sichern.

6. Scharnier nach einem der vorhergehenden Ansprüche, **dadurch gekennzeichnet, dass** die Tiefenverstellung (40) eine drehbare Schnecke aufweist, in die ein oder mehrere Vorsprünge (24) eingreifen.

7. Scharnier nach Anspruch 6, **dadurch gekennzeichnet, dass** die Schnecke verliersicher an einer Öffnung (32) des Seitenteils (3) eingepresst ist.

8. Scharnier nach einem der vorhergehenden Ansprüche, **dadurch gekennzeichnet, dass** die Höhenverstellung (50) einen Gewindebolzen umfasst, der an einer Öffnung des Seitenteils (3) drehbar, aber axial unverschieblich gehalten ist.

9. Scharnier nach einem der vorhergehenden Ansprüche, **dadurch gekennzeichnet, dass** die Höhenverstellung (50) einen Gewindebolzen umfasst, der mit einem Gewindeabschnitt an einer U-förmigen Aufnahme (25) der Montageplatte (2) gehalten ist.

10. Scharnier nach Anspruch 3, **dadurch gekennzeichnet, dass** der verschiebbare Bolzen (4) in der Ausnehmung (22) verliersicher geführt ist.

11. Scharnier nach Anspruch 10 , **dadurch gekennzeichnet, dass** der verschiebbare Bolzen (4) Endabschnitte (5) aufweist, die Teil einer Verliersicherung sind.

## Claims

1. A hinge (1), in particular a multi-joint hinge, having a mounting plate (2) fixable on a body or door and a side part (3), which is held on the mounting plate (2) and on which a hinge part is pivotably mounted, wherein the side part (3) is displaceable on the mounting plate (2) in a longitudinal direction via a depth adjustment unit (40) and the side part (3) is pivotable in relation to the mounting plate (2) by a vertical adjustment unit (50), whereby the side part (3) is fixed on the mounting plate (2) via a catch element (6) and is latched with a bolt (4), which is displaceably mounted in the mounting plate, whereby the catch element (6) is held on the side part, in particular in a displaceable manner or springloaded on one side, **characterized in that** the catch element (6) comprises at least one hook element (7), which partially encloses the bolt (4) and secures the side part (3) against lifting off from the mounting plate (2), whereby the side part (3) is rotatably mounted around the bolt (4) for a vertical adjustment.

2. The hinge according to claim 1, **characterized in that** the catch element (6) and the bolt (4) form a unit with the side part (3), which is held displaceably on the mounting plate (2).

3. The hinge according to claim 1 or 2, **characterized in that** a recess (22), which is penetrated by the bolt (4), is provided in the mounting plate (2).

4. The hinge according to claim 1, **characterized in that** webs (9), which are inserted into openings (10) on the side part (3) for fixing the catch element (6) on the side part (3), are formed on the catch element (6).

5. The hinge according to any one of the preceding claims, **characterized in that** the catch element (6) is formed as a U-shaped molded part, which comprises a hook element (7) on two legs, which each engage behind the bolt (4) and secure the side part (3) against lifting off from the mounting plate (2).

6. The hinge according to any one of the preceding claims, **characterized in that** the depth adjustment unit (40) comprises a rotatable worm, in which one or more projections (24) engage.

7. The hinge according to claim 6, **characterized in that** the worm is pressed in captively on an opening (32) of the side part (3).

8. The hinge according to any one of the preceding claims, **characterized in that** the vertical adjustment unit (50) comprises a threaded bolt, which is held so it is rotatable but is not axially displaceable on an opening of the side part (3).

9. The hinge according to any one of the preceding claims, **characterized in that** the vertical adjustment unit (50) comprises a threaded bolt, which is held with a threaded section on a U-shaped receptacle (25) of the mounting plate (2).

10. The hinge according to claim 3, **characterized in that** the displaceable bolt (4) is captively guided in the recess (22).

11. The hinge according to claim 10, **characterized in that** the displaceable bolt (4) comprises end sections (5), which are part of the captive securing.

## Revendications

1. Charnière (1), notamment à multiples articulations comprenant une plaque de montage (2) qui se fixe à un corps ou une porte et une pièce latérale (3) tenue à la plaque de montage (2), pièce recevant une pièce de charnière de manière pivotante,
- la pièce latérale (3) étant montée coulissant sur la plaque de montage (2) dans la direction longitudinale par un réglage en profondeur (40) et la partie latérale (3) peut pivoter par rapport à la plaque de montage (2) par un réglage en hauteur (50),
- la pièce latérale (3) étant fixée à la plaque de montage (2) par un élément d'accrochage (6) et elle est accrochée à un goujon (4), monté coulissant dans la plaque de montage,
l'élément d'accrochage (6) étant fixé à la pièce latérale, notamment de manière coulissante et/ou chargé d'un côté par un ressort,
charnière **caractérisée en ce que**,
l'élément d'accrochage (6) comporte au moins un crochet (7) entourant au moins partiellement le goujon (4) et protégeant la pièce latérale (3) contre un soulèvement par rapport à la plaque de montage (2),
la pièce latérale (3) étant montée, pivotante, autour du goujon (4) pour le réglage en hauteur.

2. Charnière selon la revendication 1,
**caractérisée en ce que**
l'élément d'accrochage (6) et le goujon (4) forment une unité avec la pièce latérale (3) qui est tenue coulissante à la plaque de montage (2).

3. Charnière selon la revendication 1,
**caractérisée en ce que**
la plaque de montage (2) a un évidement (22) traversé par le goujon (4).

4. Charnière selon la revendication 1,
**caractérisée en ce que**
des languettes (9) sont réalisées sur l'élément d'accrochage (6) qui s'engagent dans des ouvertures (10) de la pièce latérale (3) pour la fixation de l'élément d'accrochage (6) à la pièce latérale (3).

5. Charnière selon l'une des revendications précédentes,
**caractérisée en ce que**
l'élément d'accrochage (6) est réalisé comme pièce en forme de U ayant un crochet (7) à deux branches qui viennent prendre chacune, derrière le goujon (4) et protègent la pièce latérale (3) contre un soulèvement par rapport à la plaque de montage (2).

6. Charnière selon l'une des revendications précédentes,
**caractérisée en ce que**
le réglage en profondeur (40) comprend une vis rotative dans laquelle pénètre une ou plusieurs pièces en relief (24).

7. Charnière selon la revendication 6,
**caractérisée en ce que**
la vis est enfoncée, pressée de manière imperdable, dans l'orifice (32) de la pièce latérale (3).

8. Charnière selon l'une des revendications précédentes,
**caractérisée en ce que**
le réglage en hauteur (50) comprend un goujon fileté qui est tenu à rotation contre un côté de la pièce latérale (3) mais non coulissant axialement.

9. Charnière selon l'une des revendications précédentes,
**caractérisée en ce que**
le réglage en hauteur (50) comprend un goujon fileté qui est tenu par un segment fileté à un logement (25) en forme U de la plaque de montage (2).

10. Charnière selon la revendication 3,
**caractérisée en ce que**
le goujon coulissant (4) est guidé de manière imperdable dans la découpe (22).

11. Charnière selon la revendication 10,
**caractérisée en ce que**
le goujon coulissant (4) a des segments d'extrémité (5) qui font partie d'une sécurité anti-perte.
